# EUROPÄISCHE PATENTSCHRIFT

(11) **EP 0 068 069 B1**
(45) Veröffentlichungstag und Bekanntmachung des Hinweises auf die Patenterteilung: **12.02.1986**
(21) Anmeldenummer: 82101417.2
(22) Anmeldetag: 25.02.1982
(51) Int. Cl.: B67B 7/04

(54) **Korkzieher**
Cork-screw
Tire-bouchon

(30) Priorität: 24.06.1981 DE 8118315 U
(43) Veröffentlichungstag der Anmeldung: 05.01.1983
(73) Patentinhaber: Monopolwerk Usbeck & Söhne GmbH & Co., D-3550 Marburg/Lahn 1 (DE)
(72) Erfinder: Usbeck, Wilhelm, D-3550 Marburg/Lahn (DE)
(74) Vertreter: Olbricht, Karl Heinrich, Dipl.-Phys.

## Beschreibung

Die vorliegende Erfindung betrifft einen Glockenkorkzieher nach dem Oberbegriff des Anspruchs 1.

Für die Handhabung von Korkziehern ist es wichtig, wie gut sie sich ansetzen lassen und auf welche Weise der gezogene Korken von dem Gerät abgenommen werden kann, ohne daß er zerstört wird, was für die Weiter- bzw. Wiederverwendung vorteilhaft ist.

Es gibt seit langem Korkzieher, die einen Glockenkessel aufweisen, der auf die zu öffnende Flasche aufgesetzt und in den der Korken hineingezogen wird, sobald man mit dem Griff den Krätzer eindreht. Der Glockenkessel kann eine zylindrische oder konische Grundform haben und sogar von einer Spiralfeder gebildet sein. Auch kann im Fuß des Kessels ein Kunststoff- oder Gummidruckring angebracht sein, der zur schonenden Abstützung auf dem Flaschenkopf dient und z. B. zwecks Erneuerung, Reinigung u. dgl. im Bedarfsfalle rasch auswechselbar sein soll. Mittel zur anfänglichen Zentrierung und nachfolgenden Ausrichtung des Krätzers, also der Wendel bzw. Schneidspindel, sind im allgemeinen nicht vorgesehen. Beim Eintreiben in den Korken und/oder beim Herausziehen aus der Flasche wird der Krätzer daher nicht ohne weiteres parallel zu seiner Achse bewegt. Das ist jedoch eine wichtige Voraussetzung, um den Korken mit kleinem Kraftaufwand und möglichst zerstörungsfrei ziehen zu können.

In der DE-C-55 574 ist ein Korkzieher der eingangs genannten Art offenbart, der eine Glocke mit Zentrieransatz und sich diametral gegenüberstehenden Rippen aufweist, die gerundete Einlaufkanten haben. Über der Glocke befindet sich eine Hülse, in der eine die Spindel des Krätzers führende Druckfeder angeordnet ist. Nach dem Eindrehen des Krätzers in den Korken soll die Kraft dieser Feder ihn aus dem Flaschenhals herausziehen; hierzu ist eine besondere Kraftmeß-Einrichtung vorgesehen. Durch Drehen des Krätzers in entgegengesetzter Richtung kann man ihn aus dem Korken ein Stück herausschrauben. Dieser muß dennoch von Hand festgehalten werden, weil ein völliges Herausdrehen des Krätzers infolge seiner Länge nicht möglich ist; in ganz hochgedrehter Stellung des Krätzers endet seine Spitze nämlich an der Unterkante des Zentrieransatzes. Da die Feder nicht beliebig zusammendrückbar ist, läßt sich die Krätzerspindel auch nicht voll hochbewegen.

Ferner ist aus der FR-A-2359785 ein Glockenkorkzieher bekannt, dessen Spindel in einer Vierkantbuchse geführt ist. Diese hat Aussparungen, die mit zwei an der Glocke angelenkten Zahnradhebeln kämmen. Am unteren Ende ist ein Zentrieransatz vorgesehen, in den ein Druckring aus Kunststoff eingepaßt ist. Der Korkzieher hat jedoch keine Korkausstoß-Einrichtung und erlaubt es auch nicht, die Spitze des Krätzers bis zur Druckring-Oberkante hochzubewegen.

Auch andere frühere Bauformen sehen einen Korkausstoßer vor, namentlich eine konische Glocke, in welcher der Korken beim Hochziehen festgeklemmt wird. Es ist jedoch hierbei im Regelfalle unerläßlich, den Korken von Hand zu halten, da er sich sonst nicht abdrehen läßt und nur auf diese Weise der Korkzieher wiederverwendbar wird. Oft aber ist es recht unangenehm, einen nassen und bisweilen auch verschmutzten oder einen Schimmelansatz tragenden Korken anfassen zu müssen.

Es ist ein wichtiges Ziel der Erfindung, diese und weitere Nachteile des Standes der Technik mit einfachen, wirtschaftlichen Mitteln zu überwinden und einen diesbezüglich verbesserten Glockenkorkzieher der genannten Art zu schaffen, der kostengünstig zu fertigen und auch von weniger geschickten Benutzern bequem, gut und sicher zu handhaben ist.

Der Grundgedanke der Erfindung ist im kennzeichnenden Teil von Anspruch 1 angegeben. Von besonderer Bedeutung ist hierbei, daß der Glockenkessel einen Druckring mit einem elastisch-nachgiebigen Führungsring versenkt in einem Zentrieransatz haltert. Dies bildet ein ebenso einfaches wie wirksames Führungselement, das den Flaschenkopf übergreift, auf dessen Stirnfläche der Druckring bei der Benutzung zur Anlage kommt. Der Krätzer greift daher mittig am Korken an und schraubt sich in Richtung der Drehachse in ihn hinein. Infolgedessen geht die Ziehbewegung praktisch verkantungsfrei vor sich, d. h. mit geringstem Kraftaufwand und ohne Zerstörung oder Beschädigung des Korkens. Dieser läßt sich daher leicht und glatt aus dem Flaschenhals ziehen. Die Korkausstoß-Einrichtung ermöglicht es, ihn alsdann vom Krätzer abzustreifen, ohne daß eine Handberührung notwendig wäre. Hierfür ist die Bemessungsangabe wichtig, daß die Spitze des Krätzers in seiner ganz hochgedrehten Stellung etwa in Höhe der Druckring-Oberkante oder darüber endet.

Ausgestaltungen der Erfindung sind Gegenstand der Ansprüche 2 bis 9. Die Maßnahmen der Ansprüche 2 bis 4 befassen sich mit speziellen Ausführungsformen einer Korkausstoß-Einrichtung, die in Fertigung wie Handhabung gleich einfach ist, wobei die Anlage am Flaschenmund selbstführend mit gutem Formschluß erfolgt und die Auflagefläche des Druckringes so gestaltet ist, daß sie nicht nur äußeren Einwirkungen sicher standhält, sondern auch bequem zu reinigen ist. Die Einführung des Druckringes in den Zentrieransatz des Glockenkessels und die stabile Halterung darin wird durch die Merkmale der Ansprüche 5 bis 8 wesentlich erleichtert. Zur Verbesserung der Handhabung bei einer speziellen Ausführungsform dient die Gestaltung gemäß Anspruch 9.

Weitere Merkmale, Einzelheiten und Vorteile der Erfindung ergeben sich aus der folgenden Beschreibung von Ausführungsbeispielen anhand der Zeichnung. Darin zeigen :
Figur 1 eine Seitenansicht eines erfindungsgemäßen Glockenkorkziehers, teilweise im Schnitt,
Figur 2 eine Druntersicht auf das untere Ende des Korkziehers von Fig. 1, unter Weglassung sonstiger Teile,
Figur 3 eine Seitenansicht noch einer weiteren Glockenkorkzieher-Ausführungsform nach der Erfindung,
Figur 4 eine vergrößerte Teilansicht, teilweise im Schnitt, eines Glockenfußes und
Figur 5 eine ebensolche Ansicht eines zugehörigen Druckringes.

Der in Fig. 1 veranschaulichte Korkzieher 10 hat eine Glocke 12 mit einem Hals 14, in dem eine Spindel 16 achsparallel geführt ist. Zur Handhabung dient ein Knebel 18 mit einer Kippmutter 20 und einem Griff 22. Unterhalb des Halses 14 hat die Spindel 16 einen Flansch 24, der als Anschlag für die Bewegung der Spindel nach oben dient. Nach unten setzt sich die Spindel 16 als Krätzer 26 fort, d. h. als Schneidspindel oder Wendel, die zum Eintreiben in einen zu ziehenden Korken bestimmt ist. Der Krätzer 26 befindet sich zwischen zwei Seitenstegen 28 der Glocke 12, deren unteres Ende 30 einen Kessel 34 bildet. In diesem ist ein Zentrieransatz 36 vorgesehen, dessen Oberteil einen Druckring 32 formschlüssig in Rastausnehmungen 38 aufnimmt.

Die Rastausnehmungen 38 können ein Radialprofil in Form von Gewindegängen, Rillen, Wülsten, Vorsprüngen, Nuten u. dgl. aufweisen. Im Ausführungsbeispiel der Fig. 4 und 5 ist erkennbar, daß Rillen 40a eines Radialprofils 40 im Zentrieransatz 36 bzw. im Kessel 34 mit einem Wulst 42a eines Gegenprofils 42 am Druckring 32 zusammenwirken. Entsprechend sind Zähne 40b des Radialprofils zum Eingriff in Nuten 42b des Gegenprofils 42 vorgesehen. In den Rahmen der Erfindung fallen auch andere als die gezeichneten Zahnungen, beispielsweise gezackte oder gerundete Hinterschneidungen, Schrägen, Rastnasen und -aussparungen o. dgl. Wahlweise oder zusätzlich kann eine Schulter 48 des Druckringes 32 an einem Bund 50 im Zentrieransatz 36 bzw. im Kessel 34 zur Anlage kommen und gegebenenfalls auch stoffschlüssig daran befestigt sein.

Die Auflagefläche 44 des Druckringes 32 ist bevorzugt ebenso wie dieser selbst aus einem chemisch beständigen, elastisch-nachgiebigen Material wie Weich-PVC, Polyäthylen, Gummi o. dgl., so daß weitestgehende Resistenz gegen Einwirkungen der verschiedensten Flüssigkeiten gegeben ist. Gleichzeitig sichert die Formgestaltung durch schräge, gewölbte oder hinterschnittene Ringflächen bzw. Ringflächenteile, daß der Druckring 32 beim Gebrauch des Korkziehers 10 dicht an den Flaschenmund anschließt.

Die Einführung des Druckringes 32 in den Oberteil des Zentrieransatzes 36 kann durch einen Kanal 46 (Fig. 5) erleichtert werden, der am Außenumfang des Druckringes 32 angeordnet ist und eine Luftpolsterbildung verhindert. Ein solcher Kanal 46 kann abweichend von der gezeichneten Ausführungsform statt schräg auch achsparallel oder gewunden verlaufen. Auch ist es möglich und erfindungsgemäß vorgesehen, eine Anzahl von Kanälen in den Außenumfang des Druckringes 32 einzuarbeiten, beispielsweise in gekreuzter oder gebogener Form und in regelmäßigen oder unregelmäßigen Umfangs-Abständen. Wahlweise oder zusätzlich zieht die Erfindung in Betracht, wenigstens einen entsprechenden Kanal am Innenumfang des Oberteils von Zentrieransatz 36 bzw. Kessel 34 zur Luftabfuhr zwischen Bund 50 und oberster Rastausnehmung 38 anzuordnen.

Man erkennt, daß der Korkzieher 10 dank guter Formanpassung des Druckringes 32 sowohl zum Flaschenmund hin (d. h. nach unten) als auch zur Innenwand von Zentrieransatz 36 bzw. Kessel 34 hin eine erhebliche Verbesserung der Gebrauchsfähigkeit und damit seines Nutzungswertes erfährt.

Von besonderer Bedeutung ist die erfindungsgemäß am Korkzieher 10 vorgesehene Korkausstoß-Einrichtung. Dies ist im Ausführungsbeispiel der Fig. 1, 3 und 4 ein Paar sich gegenüberliegender Rippen 52, die nahe der Oberkante 54 des Druckringes 32 bzw. nahe dem Kessel 34 der Glocke 12 beginnend nach oben konisch oder genähert konisch aufsteigen, indem sie zum Hals 14 hin zusammenlaufen. Fig. 1 zeigt eine Arbeitsstellung des Glockenkorkziehers 10, in welcher die Spindel 16 mittels des Knebels 18 bzw. des Griffes 22 bereits ganz hochgedreht ist, so daß der Flansch 24 oben in der Glocke 12 zum Anschlag kommt. Der Krätzer 26 ist hierbei so weit hochgezogen, daß seine Spitze 56 etwa in Höhe der Oberkante 54 des Druckringes 32 endet. Ein (nicht gezeichneter) gezogener Korken würde jetzt von den Rippen 52 gegen Verdrehung gehalten, die sich mehr oder weniger sanft in die Mantelfläche des hochbewegten Korkens eingedrückt haben. Durch Rückdrehen der Handhabungsorgane 18/22 wird die Spindel 16 wieder abwärts bewegt und dabei der Korken selbsttätig abgestoßen.

Noch eine andere Ausführungsform einer Korkausstoß-Einrichtung an einem erfindungsgemäßen Korkzieher 10 ist in Fig. 3 schematisiert dargestellt. Hierbei ist der Hals 14 als breite Halterung für zwei angelenkte Hebel 68 gestaltet, die mit Zahnradsektoren 70 einstückig sind. Letztere kämmen mit einem Zahnprofil 66 an der Spindel 16, so daß diese durch Herabschwenken der Hebel 68 hochgezogen werden kann. Zum Eindrehen des mit der Spindel 16 einstückigen bzw. starr verbundenen Krätzers 56 dient der Griff 22, der in diesem Falle einen damit einstückigen Kapselheber 72 aufweisen kann.

Im Zentrieransatz 36 des Kessels 34 sitzt ein Führungsring 58, der aus elastisch-nachgiebigem Material besteht und zur Erleichterung der Formanpassung an verschiedene Flaschenköpfe mit zusätzlichen Aussparungen 60 (Fig. 2) versehen ist, die als Rillen, Riefen, achsparallele Bohrungen o. dgl. ausgebildet sein können. Dadurch wird die Handhabung in höchst bequemer Weise erleichtert.

## Patentansprüche

1. Korkzieher (10) mit einer Glocke (12), die am unteren Ende (30) einen Kessel (34) hat, mit einer im Hals (14) der Glocke gelagerten Spindel (16), die oben mittels eines Griffes (18) drehbar ist und sich nach unten in Form eines Krätzers (26) fortsetzt, mit einer Korkausstoß-Einrichtung in Form wenigstens zweier sich gegenüberliegender Rippen (52), die in der Glocke vom Kessel zum Hals hin konisch aufeinander zulaufen, und mit einem Zentrieransatz (36) im Kessel, dadurch gekennzeichnet, daß im Zentrieransatz (36) ein elastisch-nachgiebiger Druckring (32) versenkt sitzt, daß an den Druckring ein elastisch-nachgiebiger Führungsring (58) mit zumindest genähert achsparallelen Aussparungen (60) anschließt und daß in ganz hochgedrehter Stellung des Krätzers (26) seine Spitze (56) etwa in Höhe der Druckring-Oberkante (54) oder darüber endet.

2. Korkzieher nach Anspruch 1, dadurch gekennzeichnet, daß die Rippen (52) in an sich bekannter Weise als im Querschnitt spitzwinkelige Keile ausgebildet sind, insbesondere als abgestumpfte Schneidkanten mit runden Einlaufkanten (62) am Kessel (34).

3. Korkzieher nach Anspruch 1 oder 2, dadurch gekennzeichnet, daß der Druckring (32) eine Auflagefläche (44) hat, die in Radialrichtung schräg, gewölbt oder hinterschnitten ist.

4. Korkzieher nach einem der Ansprüche 1 bis 3, dadurch gekennzeichnet, daß zumindest die Auflagefläche (44) des Druckringes (32) chemisch beständig ausgebildet ist.

5. Korkzieher nach wenigstens einem der Ansprüche 1 bis 4, dadurch gekennzeichnet, daß der Zentrieransatz (36) im Inneren des Kessels (34) mit Rastausnehmungen versehen ist.

6. Korkzieher nach Anspruch 5, dadurch gekennzeichnet, daß die Rastausnehmungen ein Radialprofil (40) in der Kesselwand aufweisen, insbesondere in Form von Rillen (40a), Zähnen (40b) o. dgl., in denen ein Gegenprofil (42) am Außenumfang des Druckringes (32) eingerastet ist.

7. Korkzieher nach Anspruch 6, dadurch gekennzeichnet, daß am Radial- und/oder Gegenprofil (40 bzw. 42) neben wenigstens einem Vorsprung (40b bzw. 42a) wenigstens eine Hinterschneidung (40a bzw. 42b) vorhanden ist.

8. Korkzieher nach wenigstens einem der Ansprüche 1 bis 7, dadurch gekennzeichnet, daß am Außenumfang des Druckringes (32) wenigstens ein Kanal (46) angeordnet ist, namentlich ein Seitenloch, Schlitz o. dgl.

9. Korkzieher nach wenigstens einem der Ansprüche 1 bis 8, dadurch gekennzeichnet, daß die Spindel (16) ein Zahnprofil (66) hat, das mit Zahnradsektoren (70) zweier Hebel (68) kämmt, die beiderseits des Glocken-Halses (14) angelenkt sind.

## Claims

1. Corkscrew (10) having a bell (12) with a pot portion (34) at its lower end (30), including a spindle (16) which is borne in the neck (14) of the bell, is apt to be turned at its top by means of a handle (18) and extends downward by way of a screw (26), including cork ejecting means by way of at least two ribs (52) opposite to each other and running connically towards each other in the bell from the pot portion to the neck, and including a centering piece (36) in the pot portion, wherein a resilient thrust ring (32) is countersunk in the centering piece (36), wherein a resilient guide ring (58) having recesses (60) that are at least approximately parallel to the axis is joined to the thrust ring and wherein the point (56) of the screw (26) in its topmost position ends at about the level of the upper edge (54) of the thrust ring or above.

2. Corkscrew as claimed in claim 1, wherein the cross sections of the ribs (52) form acute- angled wedges known per se, especially by way of blunt cutting edges having rounded lead-in edges (62) at the pot portion (34).

3. Corkscrew as claimed in claims 1 or 2, wherein the thrust ring (32) has a bearing surface (44) which is bevelled, vaulted or undercut in a radial direction.

4. Corkscrew as claimed in one of the claims 1 to 3, wherein at least the bearing surface (44) of the thrust ring (32) is chemically resistant.

5. Corkscrew as claimed in at least one of the claims 1 to 4, wherein the centering piece (36) is provided with notched recesses inside the pot portion (34).

6. Corkscrew as claimed in claim 5, wherein the notched recesses have a radial profile (40) in the wall of the pot portion, in particular by way of flutes (40a), teeth (40b) or the like, which is interlocked with a counterprofile (42) on the outer periphery of thrust ring (32).

7. Corkscrew as claimed in claim 6, wherein at least one undercut (40a or 42b) is provided beside at least one projecting part (40b or 42a) of the radial profile (40) and/or the counterprofile (42).

8. Corkscrew as claimed in at least one of the claims 1 to 7, wherein at least one channel (46) is provided on the outer periphery of thrust ring (32), in particular a side hole, slot or the like.

9. Corkscrew as claimed in at least one of the claims 1 to 8, wherein the spindle (16) has a toothed profile (66) which is in mesh with the gear sectors (70) of two levers (68) hinged on either side of the bell neck (14).

## Revendications

1. Tire-bouchon (10) avec une cloche (12) possédant au bout inférieur (30) un bassin (34), avec une broche (16) qui est logée dans le cou (14) de la cloche, qui peut être tournée en haut au moyen d'une poignée (18) et qui continue en bas en forme d'une curette (26), avec un dispositif servant à éjecter les bouchons, en forme d'au moins deux nervures l'une en face de l'autre (52) qui sont disposées dans la cloche, en partant du bassin pour arriver au cou de manière à se rapprocher de façon conique, et avec un rebord de centrage (36) dans le bassin, caractérisé en ce que dans le rebord de centrage (36) se trouve noyé un cône de serrage (32) élastique souple, en ce qu'au cône de serrage fait suite une bague de guidage élastique souple (58) avec des évidements au moins quasi parallèles à l'axe (60), et en ce que, en sa position de vissage la plus haute, la pointe (56) de la curette (26) se trouve environ à la hauteur du bord supérieur du cône de serrage (54) ou plus en haut.

2. Tire-bouchon suivant la revendication 1, caractérisé en ce que les nervures (52) sont formées, de façon connue en soi, comme des coins à la section acutangle, en particulier comme des arêtes coupantes émouchetées avec des arêtes de guidage rondes (62) sur le bassin (34).

3. Tire-bouchon suivant la revendication 1 ou 2, caractérisé en ce que le cône de serrage (32) présente une surface d'appui (44), qui en sens radial est oblique, bombée ou contre-dépouillée.

4. Tire-bouchon suivant une des revendications 1 à 3, caractérisé en ce qu'au moins la surface d'appui (44) du cône de serrage (32) est formée de façon chimiquement résistante.

5. Tire-bouchon suivant au moins une des revendications 1 à 4, caractérisé en ce que le rebord de centrage (36) à l'intérieur du bassin (34) est muni de creux de crantage.

6. Tire-bouchon suivant la revendication 5, caractérisé en ce que les creux de crantage possèdent un profil radial (40) dans la paroi du bassin, en particulier en forme de gorges (40a), de dents (40b) ou en forme analogue, dans lesquels est encliqueté un contre-profil (42) sur le périmètre extérieur du cône de serrage (32).

7. Tire-bouchon suivant la revendication 6, caractérisé en ce que sur le profil radial et/ou sur le contre-profil (40 ou 42) se trouve, à côté d'au moins une saillie (40b ou 42a), au moins une contre-dépouille (40a ou 42b).

8. Tire-bouchon suivant au moins une des revendications 1 à 7, caractérisé en ce que sur le périmètre extérieur du cône de serrage (32) se trouve au moins un canal (46), en particulier comme perforation latérale, rainure ou ouverture analogue.

9. Tire-bouchon suivant au moins une des revendications 1 à 8, caractérisé en ce que la broche (16) possède un profil denté (66) lequel engrène avec des secteurs de roues dentées (70) de deux leviers (68) qui sont articulés des deux côtés du cou de la cloche (14).
